# EUROPÄISCHE PATENTSCHRIFT

(11) **EP 0 695 603 B1**
(45) Veröffentlichungstag und Bekanntmachung des Hinweises auf die Patenterteilung: **29.10.1997**
(21) Anmeldenummer: 95112131.8
(22) Anmeldetag: 02.08.1995
(51) Int. Cl.: B25B 5/12, B25B 5/16

(54) **Kniehebelspannvorrichtung**
Toggle lever clamp
Dispositif de serrage à genouillère

(30) Priorität: 06.08.1994 DE 9412722 U
(43) Veröffentlichungstag der Anmeldung: 07.02.1996
(73) Patentinhaber: DE-STA-CO Metallerzeugnisse GmbH, D-61449 Steinbach/Ts. (DE)
(72) Erfinder: Schauss, Peter, D-65439 Flörsheim-Weilbach (DE)
(74) Vertreter: Wolf, Günter, Dipl.-Ing.

(56) Entgegenhaltungen:
- EP-A- 0 530 527
- DE-A- 4 111 430
- FR-A- 2 340 798
- FR-A- 2 540 021

## Beschreibung

Die Erfindung betrifft eine Kniehebelspannvorrichtung zum Festspannen von Werkstücken, bestehend aus einem Antriebsglied mit Betätigungsstange, deren mit einem Rollenzapfen versehenes Ende mit Rollen in Führungsschlitze eines auf das Antriebsglied aufgesetzten Kopfstückes mit eingreift und über ein Zwischenglied mit einem am Kopfstück gelagerten Spannhebels gelenkig verbunden ist.

Derartige Kniehebelspannvorrichtungen sind bspw. nach der US-A-5215 295 und GB-A-12 81 598 bekannt. Die in den Seitenflanken des Kopfstückes eingearbeiteten Führungsschlitze sind stark beanspruchte Teile, die entsprechend gehärtet sein müssen. Bei Verschleiß muß entweder das ganze Kopfstück ausgetauscht werden, oder, wenn dieses zweiteilig ausgebildet sein sollte (siehe z.B. EP-A-0530527), müssen die Seitenteile ausgetauscht werden. Außerdem müssen die Führungsschlitze mit seitlich angebrachten Verschlußblechen abgedeckt werden, um ein Verschmutzen der Führungsrollen und der Führungsbahnen zu verhindern.

Der Erfindung liegt die Aufgabe zugrunde, eine Kniehebelspannvorrichtung der gattungsgemäßen Art dahingehend zu verbessern, daß bei vereinfachter Gesamtkonstruktion und bei Verschleiß der Führungsbahnen davon nicht unmittelbar das Kopfstück betroffen ist und an diesem selbst auch nicht die notwendigen Härtungsmaßnahmen durchzuführen sind, wobei im Falle eingetretenen Führungsbahnverschleißes diese Führungsbahnen einer einfachen Austauschbarkeit zugänglich sind und dies verbunden mit der Maßgabe, gleichzeitig einen von außen leicht zugänglichen Bereich zu schaffen, der für die Unterbringung von Endstellungssensoren geeignet ist, sofern solche Sensoren gewünscht und erforderlich sein sollten.

Diese Aufgabe ist an einer Kniehebelspannvorrichtung der eingangs genannten Art nach der Erfindung dadurch gelöst, daß an den Außenflanken des Kopfstückes, dessen Führungsschlitzbereiche überdeckend, je eine zu den Außenflanken hin einseitig offene Schale lösbar angeordnet ist, in die die Führungsrollen einragen, wobei von den Rollen tangierte Innenflächen der Schalen in Form verschleißfest gehärteter Führungsbahnen ausgebildet sind.

Die bisherigen Führungsschlitze verlieren damit an sich ihre Führungs-und Stützfunktion, d.h., es handelt sich dabei letztlich nur noch um Durchgriffsschlitze für den Rollenträgerzapfen, der mit dem Ende der Kolbenstange in Verbindung steht. Bei der Herstellung dieser Durchgriffsschlitze ist demgemäß am Kopfstück selbst auch keine Härtung des Kopfstückmaterials vorzunehmen.

Vorteilhaft werden die an den Kopfstückflanken paßgenau anzubringenden Schalen auch noch dafür ausgenutzt, um den Rollenträgerzapfen in seiner mittigen Position zum Kolbenstangenende zu halten. Dies wird dadurch erreicht, daß die den Enden des Rollentragzapfens benachbarten Innenwände der Schalen in Anordnung am Kopfstück zueinander eine Distanz aufweisen, die im wesentlichen der Länge des Rollentragzapfens entspricht. Der Rollentragzapfen und letztlich auch die Rollen bedürfen damit keiner Festlegung mehr, d.h., der Rollentragzapfen ist gegen Querverschiebung zur Kolbenstangenachse durch die aufgesetzten Schalen festgelegt, und auch die Rollen bedürfen am Rollentragzapfen keiner Festlegung mehr, was bisher relativ aufwendig mit Sprengringen erfolgte, da diese zwischen den Flankenflächen des Kopfstückes einerseits und den Innenwänden der beiden außen aufgesetzten Schalen andererseits gehalten werden. Insofern ist ein etwa notwendig werdender Rollenaustausch ebenfalls wesentlich vereinfacht.

Es stünde nichts entgegen, die beiden Schalen als metallische Guß- oder Preßteile auszubilden und die Führungsbahnbereiche zu härten.

Als wesentlich günstiger hat sich jedoch erwiesen, die Schalen aus einem geeigneten Kunststoff zu bilden und in dieser die bereits formangepaßt und gehärtet vorgefertigten Führungsbahnen einzusetzen bzw. einzubinden, was zweckmäßig und vorteilhaft auch für die Innenwände der Schalen dadurch praktiziert wird, daß man die Innenwände der Schalen, die den Rollenträgerzapfen gegen Querversatz sichern sollen, mit gehärteten Blechplatinen belegt. Da die seitlich aufgesetzten Schalen genügend Raum bieten, können in diesen problemlos Endstellungssensoren angeordnet und an diesen Anschlußstecker für die Stellungssensoren vorgesehen werden.

Insgesamt sind mit diesen seitlich paßgenau aufgesetzten Schalen folgende Vorteile verbunden:
Am Kopfstück selbst sind keine Härtungsmaßnahmen zu treffen, und die sonst maßgenau am Kopfstück anzubringenden Führungsschlitze sind lediglich als Durchgriffsschlitze auszubilden. Die Schalen sind separate Einzelteile und können unabhängig vom Kopfstück vorgefertigt werden. Die Schalen haben eine Dreifachfunktion, nämlich Führung der Rollen, Sperrung des Rollentragzapfens gegen Querversatz und Aufnahme von Endstellungssensoren, falls solche vorgesehen werden müssen. Da alle diese Funktionen, die sonst am Kopfstück berücksichtigt werden müssen, in die Schalen verlegt sind, sind sowohl Montage, Demontage und damit auch Auswechselbarkeit der einem Verschleiß unterworfenen Teile wesentlich vereinfacht.

Die erfindungsgemäße Kniehebelspannvorrichtung wird nachfolgend anhand der zeichnerischen Darstellung von Ausführungsbeispielen näher erläutert.

Es zeigt
- Fig. 1: die Kniehebelspannvorrichtung in Seitenansicht;
- Fig. 2: die Spannvorrichtung gemäß Fig. 1 teilweise geschnitten;
- Fig. 3: eine Ansicht der Spannvorrichtung gemäß Fig. 1, 2 in Pfeilrichtung A;
- Fig. 4: eine der Schalen in Schnittdarstellung;
- Fig. 5: schematisch eine der Schalen in Vorderansicht;
- Fig. 6: eine der Schalen in Seitenansicht und
- Fig. 7: schematisch die Zuordnung der Schalen zu den Führungsrollen, den Rollentragzapfen und der Betätigungsstange.

Unter Verweis auf Fig. 2 besteht die Kniehebelspannvorrichtung wie bisher aus einem Antriebsglied 1 (bspw. Pneumatikzylinder) mit Betätigungsstange 2, deren mit einem Rollentragzapfen 4 versehenes Ende 4' mit Rollen 3 in Führungsschlitze 5 eines auf das Antriebsglied 1 aufgesetzten Kopfstückes 6 eingreift und über ein Zwischenglied 7 mit einem am Kopfstück 6 gelagerten Spannhebel 8 gelenkig verbunden ist.

Für eine Spannvorrichtung dieser Art ist nun wesentlich, daß an den Außenflanken 9 des Kopfstückes 6, dessen Führungsschlitzbereiche 5' überdeckend, je eine zu den Außenflanken 9 hin offene Schale 10 lösbar angeordnet ist, in die die Rollen 3 einragen, wobei die von den Rollen 3 tangierte Innenfläche 11 der Schalen 10 in Form verschleißfest gehärteter Führungsbahnen 12 ausgebildet sind.

Hierzu wird insbesondere auf Fig. 5, 7 verwiesen, aus denen die Zuordnung des Rollentragzapfens 4 mit den Rollen 3 zur gehärteten Führungsbahn und zu den an den Außenflanken 9 des Kopfstückes 6 angeordneten Schalen 10 ersichtlich ist. Die den Enden 4' des Rollentragzapfens 4 benachbarten Innenwände 11' der Schalen 10 weisen dabei in Anordnung am Kopfstück 6 zueinander eine Distanz D auf, die im wesentlichen der Länge L des Rollentragzapfens 4 entspricht. Die Rollen 3 sitzen auf geringfügig durchmesserreduzierten Enden 4' des Rollentragzapfens. Dadurch sind keinerlei zusätzliche Elemente erforderlich, den Rollentragzapfen 4 zum Stangenkopfstück 2' zentrisch zu halten, was auch für die Rollen 3 selbst gilt. Montage und Demontage sind also, wie ohne weiteres vorstellbar denkbar einfach durchzuführen, d.h., die Schalen 10 sind lediglich an- bzw. abzuschrauben.

Wie ebenfalls aus der Fig. 7 ersichtlich, sind die gehärteten Führungsbahnen 12 der Schalen 10 vorteilhaft bezüglich ihrer Breite B zum Teil in die Führungsschlitze 5 des Kopfstückes 6 eingreifend angeordnet, d.h., die lagegenaue Positionierung der Schalen 10 ist dadurch sichergestellt, und die Befestigungsbohrungen 16 können durchaus etwas Spiel haben.

Die Schalen 10 sind zweckmäßig aus einem geeigneten Kunststoff gebildet, und in diesen sind die Führungsbahnen 12 und metallische, die Innenwände 11' der Schalen 10 bildende Platinen 13, in geeigneter Weise fest mit dem Kunststoff verbunden, angeordnet.

Die Konstruktion dieser Spannvorrichtung ist insofern vergleichsweise vereinfacht, als die Schalen 10, wie dies insbesondere aus Fig. 5 ersichtlich ist, auch noch zur Unterbringung von Endstellungssensoren 14 ausgenutzt sind, für die sonst auch besondere Gestaltungen am Kopfstück 6 erforderlich sind, um solche Sensoren, wenn gewünscht, einbauen zu können. Eine der Schalen 10, in der die Sensoren mit entsprechenden Stromleitern angeordnet sind, dient dabei gleichzeitig als Träger für einen Anschlußstecker 15. Obgleich dafür immer nur eine Schale 10 in Anspruch genommen werden muß, werden aus Gründen der Serienfertigung beide Schalen identisch ausgebildet, wobei an der nicht in Anspruch genommenen Schale die betreffenden Freistellen für die Aufnahme der Sensoren und des Anschlußsteckers 15 einfach unbesetzt und offen bleiben, was insbesondere für die Sensorenplätze gilt, da diese nach Anbringung der betreffenden Schale durch die betreffende Flankenwand 9 des Kopfstückes 6 verschlossen werden. Im übrigen steht natürlich nichts entgegen, die Anschlußöffnung für den Anschlußstecker 15 mit einem Stöpsel zu verschließen.

Insbesondere bei Ausbildung der Schalen 10 aus Kunststoff sind die Durchgriffsschlitze 5' in den Kopfstückflanken so genau einzuarbeiten, daß deren betroffene Flankenflächen als Stützflächen für die eingreifenden, gehärteten Führungsbahnen 12 dienen.

## Patentansprüche

1. Kniehebelspannvorrichtung zum Festspannen von Werkstücken, bestehend aus einem Antriebsglied (1) mit Betätigungsstange (2), deren mit einem Rollentragzapfen (4) versehenes Ende (4') mit Rollen (3) in Führungsschlitze (5) eines auf das Antriebsglied (1) aufgesetzten Kopfstückes (6) eingreift und über ein Zwischenglied (7) mit einem am Kopfstück (6) gelagerten Spannhebel (8) gelenkig verbunden ist,
**dadurch gekennzeichnet,**
daß an den Außenflanken (9) des Kopfstückes (6), dessen Führungsschlitzbereiche überdeckend, je eine zu den Außenflanken (9) hin einseitig offene Schale (10) lösbar angeordnet ist, in die die Rollen (3) einragen, wobei von den Rollen (3) tangierte Innenflächen (11) der Schalen (10) in Form verschleißfest gehärteter Führungsbahnen (12) ausgebildet sind.

2. Kniehebelspannvorrichtung nach Anspruch 1,
**dadurch gekennzeichnet,**
daß die den Enden (4') des Rollentragzapfens (4) benachbarten Innenwände (11') der Schalen (10) in Anordnung am Kopfstück (6) zueinander eine Distanz (D) aufweisen, die im wesentlichen der Länge (L) des Rollenlagerzapfens (4) entspricht.

3. Kniehebelspannvorrichtung nach Anspruch 1 oder 2,
**dadurch gekennzeichnet,**
daß die Schalen (10) aus Kunststoff gebildet und in diesen die Führungsbahnen (12) und metallische, die Innenwände (11') der Schalen (10) bildende Platinen (13) angeordnet sind.

4. Kniehebelspannvorrichtung nach einem der Ansprüche 1 bis 3,
**dadurch gekennzeichnet,**
daß die gehärteten Führungsbahnen (12) der Schalen (10) über nur einen Teil ihrer Breite (B) mit den durch sie überdeckten Führungsschlitzen (5) des Kopfstückes (6) im Eingriff sind.

5. Kniehebelspannvorrichtung nach einem der Ansprüche 1 bis 3,
**dadurch gekennzeichnet,**
daß gegenüberstehend zur Führungsbahn (12) in einer der Schalen (10) an den Endbereichen des Rollenstellweges Stellungssensoren (14) angeordnet sind und diese Schalen (10) mit einem Anschlußstecker (15) für die Stellungssensoren (14) versehen ist.

## Claims

1. A toggle-lever-type clamping arrangement for clamping workpieces, comprising an actuating member (1) provided with an operating rod (2) whose end (4') provided with a roller bearing journal (4), through rollers (3), is in engagement with guiding slots (5) of a header (6) mounted on the actuating member (1) and, through an intermediate member (7), is pivotably connected to a clamping lever (8) arranged on the header (6), characterised in that detachably arranged on the outer flanks (9) of the header (6), in a manner masking the guiding slot areas thereof, is respectively one cup (10) one-sidedly open toward the outer flank (9), with the rollers (3) protruding therein, wherein the inner faces (11) of the cup contacted by the rollers (3) are in the form of guiding paths (12) cured in a wear-resistant way.

2. A toggle lever-type clamping arrangement according to claim 1, characterised in that the inner walls (11') of the cups (10 adjacent the ends (4') of the roller bearing journal (4) are arranged on the header (6) at a distance (D) substantially corresponding to the length (L) of the roller bearing journal (4).

3. A toggle lever-type clamping arrangement according to claims 1 or 2, characterised in that the cups (10) are formed of plastic material and that the guiding paths (12) and the metallic boards (13) forming the inner walls (11) of the cups (10) are arranged therein.

4. A toggle lever-type clamping arrangement according to any one of claims 1 through 3, characterised in that the cured guiding paths (12) of the cups (10) only over a part of their width (B) are in engagement with the guiding slots (5) of the header (6) masked by them.

5. A toggle lever-type clamping arrangement according to any one of claims 1 through 3, characterised in that positioning sensors (14) are arranged opposite the guiding path (12) within one of the cups (10) on the end areas of the regulating distance of the rollers, and that the said cups (10) are provided with a connecting plug (15) for the positioning sensors (14).

## Revendications

1. Dispositif de serrage à genouillère pour serrer des pièces à usiner, constitué par un élément d'entraînement (1) avec une tige d' actionnement (2) dont l'extrémité (4') pourvue d'un tourillon à galets (4) s'engrène avec des galets (3) dans des fentes de guidage (5) d'une pièce de tête (6) posée sur l'élément d'entraînement (1) et est reliée de manière articulée par un élément intermédiaire (7) à un levier de serrage (8) positionné sur la pièce de tête (6),
**caractérisé en ce**
qu'une coque ouverte (10) d'un côté vers les flancs extérieurs (9) est placée amovible respectivement sur les flancs extérieurs (9) de la pièce de tête (6) en recouvrant ses zones des fentes de guidage, coque dans laquelle pénètrent les galets (3), la face intérieure (11) des coques (10), tangente à partir des galets (3), étant formée en forme de glissières de guidage (12) durcies en étant résistantes à l'usure.

2. Dispositif de serrage à genouillère selon la revendication 1,
**caractérisé en ce**
que les parois intérieures (11'), voisines des extrémités (4') du tourillon porteur de galets (4), des coques (10) présentent, dans l'arrangement sur la pièce de tête (6), une distance (D) l'une par rapport à l'autre qui correspond essentiellement à la longueur (L) du tourillon du palier à galets (4).

3. Dispositif de serrage à genouillère selon la revendication 1 ou 2,
**caractérisé en ce**
que les coques (10) sont formées en matière plastique et que les glissières de guidage (12) et des platines métalliques (13) qui forment les parois intérieures (11') des coques (10) sont placées dans ces coques.

4. Dispositif de serrage à genouillère selon l'une des revendications 1 à 3,
**caractérisé en ce**
que les glissières de guidage durcies (12) des coques (10) sont en prise seulement sur une partie de leur largeur (B) avec les fentes de guidage (5) recouvertes par elles de la pièce de tête (6).

5. Dispositif de serrage à genouillère selon l'une des revendications 1 à 3,
**caractérisé en ce**
que des détecteurs de position (14) sont placés en face de la glissière de guidage (12) dans l'une des coques (10) dans les zones d'extrémité du parcours de déplacement des galets et que ces coques (10) sont pourvues d'une fiche de raccordement (15) pour les détecteurs de position (14).
